# EUROPÄISCHE PATENTSCHRIFT

(11) **EP 1 484 252 B1**
(45) Veröffentlichungstag und Bekanntmachung des Hinweises auf die Patenterteilung: **26.07.2006**
(21) Anmeldenummer: 04010926.6
(22) Anmeldetag: 07.05.2004
(51) Int. Cl.: B65D 5/00, B65D 5/30, B65D 5/20

(54) **Schalenartiges Behältnis und Faltschachtel**
Bowl shaped container and folded box
Récipient en forme de cuvette et boîte pliante

(30) Priorität: 03.06.2003 DE 20308667 U
(43) Veröffentlichungstag der Anmeldung: 08.12.2004
(73) Patentinhaber: Mayr-Melnhof Karton AG, 1040 Wien (AT)
(72) Erfinder: Haselhorst, Klaus, 33647 Bielefeld (DE)
(74) Vertreter: Hofstetter, Alfons J.

(56) Entgegenhaltungen:
- DE-U- 7 805 359
- DE-U- 8 711 925
- DE-U- 20 109 983
- US-A- 3 038 463

## Beschreibung

Die vorliegende Erfindung betrifft ein schalenartiges nach oben hin offenes Behältnis aus Karton, Papier oder dergleichen, insbesondere zur Aufnahme und zum Anbieten von Esswaren, wobei das Behältnis aus einem einstückigen Zuschnitt hergestellt ist und eine durch Biegelinien begrenzte Bodenfläche mit über die Biegelinien einstückig verbundenen Seitenflächen aufweist, wobei die Seitenflächen jeweils aus Seitenwandunterteilen und Seitenwandoberteilen gebildet sind, die jeweils durch Biegelinien voneinander getrennt sind und die Biegelinien in jeweils gleichem Abstand von der Bodenfläche angeordnet sind.

Derartige schalenartige Behältnisse sind zum Beispiel aus der DE 87 11 925 U und der US-A-3 038 463 bekannt. Entsprechende Behältnisse und Faltschachteln werden insbesondere zur Aufbewahrung von Lebensmitteln wie zum Beispiel Süßwaren verwendet. Des Weiteren beschreibt die DE 201 09 983.7 eine Schachtel zur Aufnahme und zum Anbieten von Esswaren mit einem Schachtelunterteil und einem darauf aufstülpbaren Deckel, wobei die Seitenwände des Schachtelunterteils zur Vergrößerung der Einfüll- und Entnahmeöffnung mit nach innen zeigenden, dreieckigen Faltlaschen versehen sind. Die einzelnen Seitenwände bestehen dabei aus Seitenwandunterteilen und Seitenwandoberteilen, die durch parallel zum Boden verlaufende Biegelinien voneinander getrennt sind. Die Unter- und Oberteile der Seitenwände sind dabei durch daran angesetzte Klebelaschen miteinander verbunden.

Nachteilig an diesem bekannten schalenartigen Behältnis ist jedoch, dass sowohl die Unter- wie auch Oberteile der Seitenwände miteinander verklebt sind. Dadurch wird einerseits die Herstellung derartiger Behältnisse erschwert, da hierbei zusätzliche Klebepunkte maschinell aufgetragen werden müssen. Zudem wird durch die Verklebung der maximale Durchmesser der Einfüll- und Entnahmeöffnung begrenzt. Entsprechendes gilt für den minimalen Öffnungsdurchmesser, bei dem üblicherweise ein Deckelelement auf das schalenartige Behältnis aufgesetzt wird.

Es ist daher die Aufgabe der vorliegenden Erfindung ein gattungsgemäßes schalenartiges Behältnis bereitzustellen, welches einfach herstellbar und in gefaltetem Zustand leicht befüllbar und verschließbar ausgebildet ist.

Zur Lösung dieser Aufgaben dient ein gattungsgemäßes schalenartiges Behältnis gemäß den Merkmalen des Anspruchs 1.

Vorteilhafte Ausgestaltungen sind in den Unteransprüchen beschrieben.

Ein erfindungsgemäßes schalenartiges, nach oben hin offenes Behältnis weist mit einer Bodenfläche über Biegelinien einstückig verbundene Seitenflächen auf, wobei die Seitenflächen jeweils aus Seitenwandunterteilen und Seitenwandoberteilen gebildet sind, die jeweils durch Biegelinien voneinander getrennt sind. Die Biegelinien sind in jeweils gleichem Abstand von der Bodenfläche angeordnet. Dabei weisen die Seitenwandoberteile jeweils eine über eine Biegelinie einstückig verbundene Verbindungslasche auf, derart, dass die Verbindungslaschen in einem zusammengefalteten, das fertige Behältnis darstellenden Zustand des Behältnisses jeweils an der nach innen in Richtung des Bodenteils gerichteten Fläche des benachbarten Seitenwandoberteils verschiebbar anliegen, wobei die Seitenwandunterteile über daran angesetzte Klebelaschen fest miteinander verbunden sind. Zudem ist das Behältnis mit einem Deckel verschließbar. Durch die Ausbildung von Verbindungslaschen, die jeweils verschiebbar, das heißt nicht fixiert an der nach innen in Richtung des Bodenteils gerichteten Fläche des benachbarten Seitenwandoberteils anliegen, können die Durchmesser der Öffnungen, die durch die Seitenwandoberteile gebildet werden, vorteilhafterweise variiert werden. Dabei bilden die Seitenwandoberteile und die Verbindungslaschen üblicherweise eine erste und zweite Öffnung des Behälters mit einem ersten und einem zweiten Durchmesser aus, wobei der zweite Durchmesser größer ist als der erste und der erste Durchmesser zum erleichterten Aufsetzen eines Deckelelements und der zweite Durchmesser zur Vergrößerung einer Einfüll- und Entnahmeöffnung dient. Ein derartiges erfindungsgemäßes Behältnis ist zudem leicht herstellbar, da keinerlei Verklebungen im Bereich der Seitenwandoberteile notwendig sind.

In einer vorteilhaften Ausgestaltung der Erfindung entspricht die Länge der Verbindungslaschen jeweils mindestens 50 % der Länge der zwischen dem Seitenwandunterteil und dem Seitenwandoberteil ausgebildeten Biegelinie. Dadurch sind sehr große zweite Durchmesser, das heißt Durchmesser zur Vergrößerung der Einfüll- und Entnahmeöffnung, möglich.

In einer weiteren vorteilhaften Ausgestaltung der Erfindung besteht die Verbindungslasche jeweils aus einem unteren Laschenbereich und einem oberen Laschenbereich sowie einem den unteren und oberen Laschenbereich verbindenden Laschenbereich. Dabei kann der untere Laschenbereich länger als der obere Laschenbereich ausgebildet sein. Es ist aber auch möglich, dass der untere Laschenbereich kürzer als der obere Laschenbereich ausgebildet ist. In einer weiteren Ausführungsmöglichkeit sind der untere Laschenbereich und der obere Laschenbereich gleich lang ausgebildet. Zudem ist es möglich, dass der Verbindungsbereich abgerundet, spitz zulaufend oder rechtwinkelig ausgebildet ist. Des Weiteren ist es möglich, dass der obere und/oder der untere Laschenbereich eine Rundung aufweist. Aufgrund der Vielzahl der Ausgestaltungsmöglichkeiten der Verbindungslasche ist es vorteilhafterweise möglich, die Geometrie der Einfüll- und Entnahmeöffnung gemäß dem zweiten Durchmesser den jeweiligen Erfordernissen an das Aussehen oder an die technischen Anforderungen beim Einfüllen oder Entnehmen von Esswaren anzupassen.

In einer weiteren vorteilhaften Ausgestaltung der Erfindung ist der untere Laschenbereich von der Biegelinie, welche das Seitenwandunterteil und das Seitenwandoberteil miteinander verbindet, beabstandet ausgebildet. Durch eine derartige Maßnahme wird die Beweglichkeit der Verbindungslasche deutlich erhöht.

Eine erfindungsgemäße Faltschachtel, insbesondere zur Aufnahme und zum Anbieten von Esswaren, besteht aus einem schalenförmigen Behältnis wie im Vorhergehenden beschrieben und einem auf das Behältnis aufsetzbaren Deckel.

Weitere Einzelheiten, Merkmale und Vorteile der Erfindung ergeben sich aus einem in der Figur dargestellten Ausführungsbeispiel.

Die Figur zeigt in einer schematischen Darstellung einen einstückigen Zuschnitt für ein schalenartiges Behältnis 10. Das schalenartige Behältnis 10 weist dabei eine durch Biegelinien 14 begrenzte Bodenfläche 12 mit über die Biegelinien 14 einstückig verbundenen Seitenflächen 16 auf.

In dem dargestellten Ausführungsbeispiel ist die Bodenfläche 12 quadratisch ausgebildet. Es ist aber auch möglich, die Bodenfläche rechteckig oder als regelmäßiges oder unregelmäßiges Vieleck auszubilden. Das Behältnis 10 besteht üblicherweise aus Karton. Es ist aber auch möglich das Behältnis 10 aus Papier oder mit Karton vergleichbaren Materialien herzustellen. Auch Kunststoffmaterialien sind denkbar. Es ist auch möglich, dass das Material mit einer feuchtigkeits- und wärmebeständigen Beschichtung versehen sein.

Man erkennt, dass die Seitenflächen 16 jeweils aus Seitenwandunterteilen 18 und Seitenwandoberteilen 20 gebildet sind, die jeweils durch Biegelinien 28 voneinander getrennt sind. In dem dargestellten Ausführungsbeispiel sind die Biegelinien 28 in jeweils gleichem Abstand von der Bodenfläche 12 angeordnet. Gegebenenfalls kann dieser Abstand jedoch variiert werden. Des Weiteren erkennt man, dass die Seitenwandoberteile 20 jeweils eine über eine Biegelinie 30 einstückig verbundene Verbindungslasche aufweisen, derart, dass die Verbindungslaschen 22 in einem zusammengefalteten Zustand des Behältnisses 10 jeweils an der nach innen in Richtung des Bodenteils 12 gerichteten Fläche des benachbarten Seitenwandoberteils 20 verschiebbar anliegen. Auf die bekannte Fixierung derartiger Verbindungslaschen an dem benachbarten Seitenwandoberteil wird bewusst verzichtet. Dadurch wird es möglich, dass die Seitenwandoberteile 20 und die Verbindungslaschen 22 eine erste und zweite Öffnung des Behälters 12 mit einem ersten und einem zweiten Durchmesser ausbilden können. Der zweite Durchmesser ist dabei größer als der erste. Der erste Durchmesser dient dabei zum erleichterten Aufsetzen eines Deckelelements und der zweite Durchmesser zur Vergrößerung einer Einfüll- und Entnahmeöffnung (nicht dargestellt).

Man erkennt, dass die Länge der Verbindungslasche 22 über 50 % der Länge der Biegelinie 28 ausmacht. Dadurch kann eine relativ große zweite Öffnung mit einem zweiten Durchmesser zur Bildung der Einfüll- und Entnahmeöffnung ausgebildet werden. Des Weiteren erkennt man, dass die Verbindungslasche 22 aus einem unteren Laschenbereich 32 und einem oberen Laschenbereich 34 besteht. Ein den unteren und oberen Laschenbereich 32, 34 verbindender Laschenbereich 36 ist im dargestellten Ausführungsbeispiel abgerundet ausgebildet. Es ist aber auch möglich, dass der Verbindungsbereich 36 spitz zulaufend oder rechtwinkelig ausgebildet ist. Des Weiteren erkennt man, dass der untere Laschenbereich 32 länger als der obere Laschenbereich 34 ausgebildet ist. Es ist aber auch möglich, dass der untere Laschenbereich 32 kürzer als der obere Laschenbereich 34 ist oder, dass die beiden Laschenbereiche 32, 34 gleich lang ausgebildet sind. In dem Ausführungsbeispiel weist der obere Laschenbereich 34 eine Rundung auf, die bei einem Umknicken der Seitenwandoberteile 20 von dem Bodenteil 12 weg mit dem entsprechenden oberen Rand des Seitenwandoberteils 20, an dem sie anliegen, eine gemeinsame Kante ausbildet. Es ist aber auch möglich, dass der untere oder der obere und der untere Laschenbereich 32, 34 eine Rundung aufweisen. Schließlich zeigt die Figur ein Ausführungsbeispiel, bei dem der untere Laschenbereich 32 von der Biegelinie 28 beabstandet ausgebildet ist. An den Seitenwandunterteilen 18 sind über Biegelinien 26 einstückig verbundene Klebelaschen 24 ausgebildet. Über diese Klebelaschen 24 sind die einzelnen Seitenwandunterteile 18 miteinander fest verbunden.

## Patentansprüche

1. Schalenartiges, nach oben hin offenes Behältnis aus Karton, Papier oder dergleichen, insbesondere zur Aufnahme und zum Anbieten von Esswaren, wobei das Behältnis (10) aus einem einstückigen Zuschnitt hergestellt ist und eine durch Biegelinien (14) begrenzte Bodenfläche (12) mit über die Biegelinien (14) einstückig verbundenen Seitenflächen (16) aufweist, wobei die Seitenflächen (16) jeweils aus Seitenwandunterteilen (18) und Seitenwandoberteilen (20) gebildet sind, die jeweils durch Biegelinien (28) voneinander getrennt sind und die Biegelinien (28) in jeweils gleichem Abstand von der Bodenfläche (12) angeordnet sind,
**dadurch gekennzeichnet,**
**dass** das Behältnis (10) mit einem Deckel verschließbar ist und die Seitenwandoberteile (20) jeweils eine über eine Biegelinie (30) einstückig verbundene Verbindungslasche (22) aufweisen, derart, dass die Verbindungslaschen (22) in einem zusammengefalteten, das fertige Behältnis (10) darstellenden Zustand des Behältnisses (10) jeweils an der nach Innen in Richtung des Bodenteils (12) gerichteten Fläche des benachbartem Seitenwandoberteils (20) verschiebbar anliegen und die Seitenwandunterteile (18) über daran angesetzte Klebelaschen (24) fest miteinander verbunden sind.

2. Behältnis nach Anspruch 1,
**dadurch gekennzeichnet,**
**dass** die Seitenwandoberteile (20) und die Verbindungslaschen (22) eine erste und zweite Öffnung des Behälters (12) mit einem ersten und einem zweiten Durchmesser ausbilden können, wobei der zweite Durchmesser größer ist als der erste und der erste Durchmesser zum erleichterten Aufsetzen eines Deckelelements und der zweite Durchmesser zur Vergrößerung einer Einfüll- und Entnahmeöffnung dient.

3. Behältnis nach Anspruch 1 oder 2,
**dadurch gekennzeichnet,**
**dass** die Bodenfläche (12) als Quadrat, als Rechteck oder als regelmäßiges oder unregelmäßiges Vieleck ausgebildet ist.

4. Behältnis nach einem der vorhergehenden Ansprüche,
**dadurch gekennzeichnet,**
**dass** die Länge der Verbindungslasche (22) mindestens 50% der Länge der Biegelinie (28) entspricht.

5. Behältnis nach einem der vorhergehenden Ansprüche,
**dadurch gekennzeichnet,**
**dass** die Verbindungslasche (22) aus einem unteren Laschenbereich (32) und einem oberen Laschenbereich (34) und einen den unteren und oberen Laschenbereich (32, 34) verbindenden Laschenbereich (36) besteht.

6. Behältnis nach Anspruch 5,
**dadurch gekennzeichnet,**
**dass** der untere Laschenbereich (32) länger als der obere Laschenbereich (34) ausgebildet ist.

7. Behältnis nach Anspruch 5,
**dadurch gekennzeichnet,**
**dass** der untere Laschenbereich (32) kürzer als der obere Laschenbereich (34) ausgebildet ist.

8. Behältnis nach Anspruch 5,
**dadurch gekennzeichnet,**
**dass** der untere Laschenbereich (32) und der obere Laschenbereich (34) gleich lang ausgebildet sind.

9. Behältnis nach einem der Ansprüche 5 bis 8,
**dadurch gekennzeichnet,**
**dass** der Verbindungsbereich (36) abgerundet, spitz zulaufend oder rechtwinkelig ausgebildet ist.

10. Behältnis nach einem der Ansprüche 5 bis 9,
**dadurch gekennzeichnet,**
**dass** der obere und/oder der untere Laschenbereich (32, 34) eine Rundung aufweist.

11. Behältnis nach einem der Ansprüche 5 bis 10,
**dadurch gekennzeichnet,**
**dass** der untere Laschenbereich (32) von der Biegelinie (28) beabstandet ausgebildet ist.

## Claims

1. Bowl-shaped container, opened towards the top, of carton, paper or the like, especially for receiving and offering foodstuff, wherein the container (10) is made of a one-piece blank and has a bottom surface (12) bounded by bending lines (14), including side surfaces (16) integrally connected through the bending lines (14), wherein the side surfaces (16) are each formed of side wall bottom portions (18) and side wall top portions (20), which are each separated from each other by bending lines (28), and the bending lines (28) are each disposed equidistant from the bottom surface (12),
**characterized in that**
the container (10) is closeable by a lid, and the side wall top portions (20) each have a connecting tongue (22) integrally connected through a bending line (30), such that the connecting tongues (22) each slidably abut the surface of the adjacent side wall top portion (20), directed inwardly towards the bottom portion (12) in a folded state of the container (10) representing the finished container (10), and the side wall bottom portions (18) are fixedly connected to each other through adhering tongues (24) attached thereto.

2. Container according to claim 1,
**characterized in that**
the side wall top portions (20) and the connecting tongues (22) are able to form a first and a second opening of the container (12) with a first and a second diameter, wherein the second diameter is greater than the first one, and the first diameter serves for facilitated fitting a lid member and the second diameter for enlarging a filling and removing opening.

3. Container according to claim 1 or 2,
**characterized in that**
the bottom surface (12) is formed as a square, as a rectangle or as a regular or irregular polygon.

4. Container according to any one of the preceding claims,
**characterized in that**
the length of the connecting tongue (22) corresponds to at least 50% of the length of the bending line (28).

5. Container according to any one of the preceding claims,
**characterized in that**
the connecting tongue (22) is composed of a bottom tongue region (32) and a top tongue region (34) and a tongue region (36) connecting the bottom and top tongue regions (32, 34).

6. Container according to claim 5,
**characterized in that**
the bottom tongue region (32) is formed longer than the top tongue region (34).

7. Container according to claim 5,
**characterized in that**
the bottom tongue region (32) is formed shorter than the top tongue region (34).

8. Container according to claim 5,
**characterized in that**
the bottom tongue region (32) and the top tongue region (34) are formed with equal length.

9. Container according to any one of claims 5 to 8,
**characterized in that**
the connecting region (36) is formed rounded, tapering or rectangular.

10. Container according to any one of claims 5 to 9,
**characterized in that**
the top and/or the bottom tongue region (32, 34) have a rounding.

11. Container according to any one of claims 5 to 10,
**characterized in that**
the bottom tongue region (32) is formed spaced from the bending line (28).

## Revendications

1. Récipient en forme de cuvette, ouvert vers le haut, en carton, papier ou similaire, en particulier pour recevoir et proposer des aliments, le récipient (10) étant fabriqué en une pièce découpée d'un bloc et présentant une surface de fond (12) délimitée par des lignes de pliage (14), des surfaces latérales (16) étant reliées de façon monobloc par les lignes de pliage (14), les surfaces latérales (16) se constituant chacune de parties inférieures de paroi latérale (18) et de parties supérieures de paroi latérale (20) chaque fois séparées les unes des autres par des lignes de pliage (28), les lignes de pliage (28) étant disposées à distance égale de la surface de fond (12),
**caractérisé en ce que**
le récipient (10) peut être fermé par un couvercle et que les parties supérieures de paroi latérale (20) présentent chaque fois une languette de liaison (22) reliée de façon monobloc par une ligne de pliage (30), de manière telle que les languettes de liaison (22), en position repliée correspondant à l'état de récipient (10) prêt du récipient (10), reposent de façon coulissante chaque fois contre la surface dirigée vers l'intérieur en direction de la partie de fond (12) de la partie supérieure de paroi latérale (20) voisine et que les parties inférieures de paroi latérale (18) sont reliées de manière fixe par des languettes adhésives (24) y figurant.

2. Récipient selon la revendication 1,
**caractérisé en ce que**
les parties supérieures de paroi latérale (20) et les languettes de liaison (22) peuvent former une première et une deuxième ouverture du récipient (10) d'un premier et d'un deuxième diamètre, le deuxième diamètre étant plus grand que le premier, le premier diamètre servant à la mise en place simplifiée d'un élément de couvercle et le deuxième diamètre à l'agrandissement d'une ouverture de remplissage et de prélèvement.

3. Récipient selon la revendication 1 ou 2,
**caractérisé en ce que**
la surface de fond (12) à la forme d'un carré, d'un rectangle ou d'un polygone régulier ou irrégulier.

4. Récipient selon l'une quelconque des revendications précédentes,
**caractérisé en ce que**
la longueur des languettes de liaison (22) correspond à au moins 50 % de la longueur de la ligne de pliage (28).

5. Récipient selon l'une quelconque des revendications précédentes,
**caractérisé en ce que**
la languette de liaison (22) se constitue d'une zone inférieure de languette (32) et d'une zone supérieure de languette (34) et d'une zone de languette (36) reliant la zone inférieure et supérieure de languette (32, 34).

6. Récipient selon l'une la revendication 5,
**caractérisé en ce que**
la zone inférieure de languette (32) est plus longue que la zone supérieure de languette (34).

7. Récipient selon la revendication 5,
**caractérisé en ce que**
la zone inférieure de languette (32) est plus courte que la zone supérieure de languette (34).

8. Récipient selon la revendication 5,
**caractérisé en ce que**
la zone inférieure de languette (32) et la zone supérieure de languette (34) sont de même longueur.

9. Récipient selon l'une quelconque des revendications 5 à 8,
**caractérisé en ce que**
la zone de liaison (36) est de forme arrondie, pointue ou à angle droit.

10. Récipient selon l'une quelconque des revendications 5 à 9,
**caractérisé en ce que**
la zone inférieure et/ou supérieure de languette (32, 34) présentent un arrondi.

11. Récipient selon l'une quelconque des revendications 5 à 10,
**caractérisé en ce que**
la zone inférieure (32) est réalisée à distance de la ligne de pliage (28).
